# EUROPÄISCHE PATENTSCHRIFT

(11) **EP 0 154 211 B1**
(45) Veröffentlichungstag und Bekanntmachung des Hinweises auf die Patenterteilung: **09.05.1990**
(21) Anmeldenummer: 85101477.9
(22) Anmeldetag: 12.02.1985
(51) Int. Cl.: B41K 3/06

(54) **Druckwerk**
Printing unit
Dispositif d'impression

(30) Priorität: 24.02.1984 DE 3406776
(43) Veröffentlichungstag der Anmeldung: 11.09.1985
(73) Patentinhaber: Esselte Pendaflex Corporation, Garden City New York 11530 (US)
(72) Erfinder: Volk, Heinrich, D-6124 Beerfelden 4 (DE)
(74) Vertreter: Schwepfinger, Karl-Heinz, Dipl.-Ing.

(56) Entgegenhaltungen:
- EP-A- 0 027 934
- EP-A- 0 047 874
- DE-A- 1 929 307
- DE-A- 3 031 820
- FR-A- 2 347 202

## Beschreibung

Die Erfindung bezieht sich auf ein Druckwerk mit einem Gehäuse, in dem mehrere Typenträger angebracht sind, die mit koaxial angeordneten, jeweils eine Mittelbohrung aufweisenden Einstellrädern in einer Antriebsverbindung stehen, einer Einstellwelle, die in dem von den Mittelbohrungen der Einstellräder gebildeten Raum axial verschiebbar und verdrehbar angeordnet ist und durch axiales Verschieben mit jedem der Einstellräder in eine Antriebsverbindung bringbar ist, einem auf einem Endabschnitt der Einstellwelle angebrachten Betätigungsknopf zum Verschieben und Verdrehen der Einstellwelle und einer Anzeigevorrichtung, die in dem Gehäuse parallel zur Einstellwelle verschiebbar angeordnet ist und mit dem einen Endabschnitt der Einstellwelle so verbunden ist, daß sich diese relativ zu ihr verdrehen, aber nur gemeinsam mit ihr axial verschieben kann, wobei die Anzeigevorrichtung den Typenträgern so zugeordnet ist, daß ihre Stellung erkennen läßt, welcher Typenträger in der jeweiligen Axialposition der Einstellwelle über die Antriebsverbindung zwischen dieser und einem Einstellrad sowie zwischen dem Einstellrad und dem Typenträger verstellt werden kann.

Aus der DE-OS 30 31 820 ist ein solches Druckwerk bekannt. Dieses Druckwerk ist für den Einsatz in einem Handetikettiergerät bestimmt, in dem es Selbstklebeetiketten mit einem Preisaufdruck o. dgl. versieht, die dann mittels des Etikettiergeräts an einem Warenartikel angebracht werden können. Zur Erzielung unterschiedlicher Preisaufdrucke müssen die einzelnen Typenträger im Druckwerk so verstellt werden, daß die gewünschten Drucktypen in die Druckposition gelangen. Diese Einstellung kann durch ein geeignetes Verdrehen und Verschieben der Einstellwelle mittels des Betätigungsknopfs erreicht werden. Der Betätigungsknopf steht seitlich am Gehäuse des Druckwerks vor, und er ragt im speziell genannten Anwendungsfall auch seitlich an dem Gehäuse des Handetikettiergeräts vor, damit die Einstellung der Drucktypen ohne Herausnehmen des Druckwerks aus dem Gerätegehäuse vorgenommen werden kann. Die der Kontrolle der jeweils durchzuführenden Einstellvorgänge dienende Anzeigevorrichtung ist mit dem den Betätigungsknopf tragenden Endabschnitt der Einstellwelle über einen Steg verbunden, der mittels einer Nabe den Endabschnitt umgibt, dann radial verläuft und an seinem Ende die parallel zur Achse der Einstellwelle verlaufende Anzeigevorrichtung trägt. Um dem Benutzer den Verstellvorgang der Typenträger zu erleichtern, ist es günstig, wenn der Betätigungsknopf möglichst gut zugänglich ist und weit seitlich aus dem Gehäuse heraussteht. Das weite Herausstehen ist allerdings bei der Handhabung des Etikettiergeräts nachteilig, da die Bedienungsperson leicht mit dem Betätigungsknopf an Gegenstände anstoßen oder irgendwo hängenbleiben -kann, was unter Umständen sogar zu einer Beschädigung des Druckwerks führen kann. Eine Verringerung des Überstandes des Betätigungsknopfs erschwert die Bedienung nicht unerheblich, da es dann vorkommen kann, daß die Bedienungsperson mit den den Bedienungsknopf erfassenden Fingern bei der durchzuführenden Drehbewegung an dem die Anzeigevorrichtung tragenden Steg hängenbleibt. Dies könnte nur bei einem Anfassen des Betätigungsknopfs mit den Fingerspitzen vermieden werden, was allerdings das Verdrehen erschwert. Bei dem bekannten Druckwerk wird zur Verbesserung der Bedienungsfreundlichkeit ein axial auf der Einstellwelle verschiebbarer Betätigungsknopf verwendet, der nach Durchführung der Einstellvorgänge wieder in eine weniger weit vorstehende Position verschoben werden kann. Die Verwendung des relativ zur Einstellwelle verschiebbaren Betätigungsknopfs ist allerdings ungünstig im Hinblick auf die eindeutige Zuordnung zwischen der Position des Betätigungsknopfs und der position der Anzeigevorrichtung. Die Bedienungsperson muß sich immer erst durch genaues Betrachten der Anzeigevorrichtung davon überzeugen, welche Position die Einstellwelle einnimmt, während bei Druckwerken mit axial unverschiebbarem Betätigungsknopf auch die Stellung des Knopfs zur Erkennung der Lage der Einstellwelle beiträgt. Das Verschieben des Betätigungsknopfs vor dem Verstellen der Einstellwelle ist ein zusätzlicher Bedienungsschritt, der besonders dann störend ist, wenn auf das bei vollständig eingeschobener Einstellwelle zu verstellende Einstellrad eingewirkt werden soll.

Daß ein weit vorstehender Knopf ein Problem ist, zu dessen Lösung ein Kompromiß zwischen Bedienungsfreundlichkeit und Vermeidung von Beschädigung gefunden werden muß, zeigt auch die in im Handel erhältlichen Geräten der Firma ESSELTE METO GMBH, Hirschhorn, angewendete Maßnahme. Bei einem solchen Gerät, das der Serie "METO NEW LINE" angehört und die Typenbezeichnung 5.26 trägt, ist an der Gehäusewand des Etikettiergeräts, in dem das Druckwerk angewendet wird, eine nach außen vorspringende Tasche angeformt, die weiter als der Betätigungsknopf am Druckwerk vorsteht. Wenn die Bedienungsperson mit dem Gerätegehäuse gegen einen Gegenstand stoßt, schutzt die Tasche den Betätigungsknopf vor Stößen, so daß in diesem Gerät ein relativ weit vorstehender Betätigungsknopf angewendet werden kann, wie es für die gute Bedienungsfreundlichkeit erwünscht ist.

Der Erfindung liegt die Aufgabe zugrunde, ein Druckwerk der eingangs geschilderten Art so auszugestalten, daß eine gute Bedienungsfreundlichkeit bei seitlich wenig vorstehendem Bedienungsknopf erreicht wird.

Diese Aufgabe wird gemäß der Erfindung dadurch gelöst, daß die Verbindung zwischen dem den Betätigungsknopf tragenden Endabschnitt der Einstellwelle und der Anzeigevorrichtung von einer kreisförmigen Kappe gebildet ist, die mit einer Nabe auf dem Endabschnitt der Einstellwelle gelagert ist und an deren Rand die Anzeigevorrichtung befestigt ist.

Bei Verwendung der Kappe als Verbindungselement zwischen der Einstellwelle und der Anzeigevorrichtung ergibt sich angrehzend an den Betätigungsknopf in Richtung zur Einstellwelle hin eine geschlossene Fläche. Selbst wenn der Betätigungskhopf relativ schmal ausgebildet wird und nur sehr wenig vorsteht, besteht nicht die Gefahr, daß die Bedienungsperson beim Erfassen und Verdrehen des Bedienungsknopfs mit den Fingern an der Verbindung zwischen der Einstellwelle und der Anzeigevorrichtung hängenbleibt, da die Fingerkuppen an der von der Kappe gebildeten geschlossenen Fläche entlanggleiten. Eine besondere Sorgfalt der Bedienungsperson beim Anfassen des Betätigungsknopfs ist daher nicht erforderlich.

In einer vorteilhaften Weiterbildung der Erfindung hat die Kappe die Form eines sich zur Nabe hin verjüngenden Kegels. Durch diese Weiterbildung wird etwas mehr Platz für die Finger der Bedienungsperson beim Erfassen des Betätigungskhopfs geschaffen.

Ein Ausführungsbeispiel der Erfindung wird nun unter Bezugnahme auf die Zeichnung beschrieben. Darin zeigen:
Fig. 1 einen Schnitt des erfindungsgemäßen Druckwerks längs der Linie I-I von Fig. 2,
Fig. 2 eine Ansicht der Seite des Druckwerks, an der der Betätigungsknopf ahgebracht ist, und
Fig. 3 eine Draufsicht auf das erfindungsgemäße Druckwerk in Richtung des Pfeils A in Fig. 2.

Das in Fig. 1 dargestellte Druckwerk 10 enthält ein aus zwei Gehäusehälften 12 und 14 zusammengesetztes Druckwerksgehäuse, in dem mehrere parallel nebeneinander angeordnete, um Einstellräder 16 und eine Umlenkkante 18 herumgeführte, als Bänder ausgebildete Typenträger 20 untergebracht sind. Die Typenträger 20 tragen auf einer Hälfte ihrer Außenumfangsfläche Drucktypen 22 und auf der anderen Hälfte Anzeigetypen 24. Die Zuordnung der Drucktypen 22 zu den Anzeigetypen 24 ist so vorgenommen, daß jeweils Drucktypen 22, die sich gerade in der Druckstellung an der Umlenkkante 18 befinden, und Anzeigetypen 24, die durch ein an der Gehäuseoberseite angeordnetes Fenster 26 sichtbar sind, jeweils die gleiche Zahl, den gleichen Bustaben oder dergleichen darstellen. Dies bedeutet, daß an der Gehäuseoberseite durch das Fenster 26 hindurch jeweils zu erkennen ist, welches Zeichen mit den unten an der Umlenkkante befindlichen Drucktypen 22 auf einen Aufzeichnungsträger gedruckt werden kann.

Wie bereits erwähnt wurde, sind die Typenträger 20 um Einstellräder 16 herumgeführt, die auf einer Hülse 28 drehbar gelagert sind. In der Hülse 28 ist wenigstens ein Schlitz 30 angebracht, der an dem in Fig. 1 rechts liegenden Hülsende offen ist. Durch diesen Schlitz greift ein Zahn 36 hindurch, der an einer Einstellwelle 42 angebracht ist. Die Einstellwelle 42 ist in einer Lagerdurchführung 44 in der Gehäusehälfte 14 axial verschiebbar gelagert. Durch Verschieben der Einstellwelle 42 in axialer Richtung kann diese Welle durch Eingriff des Zahns 36 in eine von mehreren Ausnehmungen 46 in den Nabenbereichen der Einstellräder 16 mit diesen in eine Antriebsverbindung gebracht werden.

An dem aus dem Gehäuse herausragenden Abschnitt 45 der Einstellwelle 42 ist ein Betätigungsknopf 48 angebracht, mit dessen Hilfe die Welle einerseits axial verschoben und andererseits gedreht werden kann. Durch die Axialverschiebung der Einstellwelle 42 wird der an ihr angebrachte Zahh 36 zunächst mit einer der Ausnehmungen 46 eines zu verstellenden Einstellrades 16 in Eingriff gebracht, und durch Drehen der Einstellwelle 42 wird dahn der um seinen Außenumfang herumgeführte Typenträger 20 so lange bewegt, bis sich eine gewünschte Drucktype 22 in Druckposition unterhalb der Umlenkkante 18 befindet. Wie bereits erwähnt wurde, kann die jeweilige Position der Drucktypen 22 durch das oben am Gehäuse angebrachte Fenster 26 kontrolliert werden. Zur Erzielung einer Antriebsverbindung zwischen den Typenträgern 20 und den Einstellrädern 16 weisen die Typenträger 20 an ihrer Innenfläche Zähne auf, die in Ausnehmungen in den Außenumfangsflächen der Einstellräder 16 eingreifen.

Zur Erzielung einer genauen Ausrichtung der Ebene des Zahns 36 auf die Ebene des jeweils zu verstellenden Einstellrades 16 ist ein Rastmechanismus vorgesehen, der dafür sorgt, daß die Einstellwelle bei ihrer Axialverstellung jeweils in einer für die Bedienungsperson deutlich spürbaren Weise in Positionen einrastet, in denen eine eindeutige Antriebsverbindung mit einem zu verstellenden Einstellrad 16 hergestellt ist. Dieser Rastmechanismus enthält einen an der Hülse 28 einstückig angeformten Rastfinger 54, der an der Hülseninnenfläche radial nach innen vorsteht und in Rastausnehmungen 56 eingreift, die in einem Bereich der Außenumfangsfläche der Einstellwelle 42 gebracht sind. Für jedes der auf der Hülse 28 gelagerten Einstellräder 16 ist eine Rastausnehmuhg 56 vorgesehen. Wenn in der in Fig. 1 dargestellten Anordnung der Einzelteile, in der die Einstellwelle 42 mit dem am weitesten links liegenden Einstellrad 16 in Eingriff steht, die Einstellwelle 42 nach rechts bewegt wird, damit sie beispielsweise mit dem nächsten Einstellrad 16 in Eingriff kommt, muß zunächst die vom Rastfinger 54 auf die Einstellwelle 42 ausgeübte Rastkraft überwunden werden, wenn er aus der zugehörigen Rastausnehmung 56 heraus in der Darstellung von Fig. 1 nach oben bewegt wird; anschließend kann er dann in die nächste Rastausnehmung 56 einfallen, was genau dann eintritt, wenn die Einstellwelle 42 mit dem zweiten Einstellrad 16 von links in Eingriff steht.

Wie aus Fig. 1 hervorgeht, erstreckt sich die Einstellwelle 42 in dem unmittelbar an dem Betätigungsknopf 48 angrenzenden Abschnitt 45 durch eine Nabe 62, die an einer konischen Kappe 64 angebracht ist. Diese Kappe trägt einen das Fenster 26 umgebenden Rahmen 27, der oben am Gehäuse verschiebbar gelagert ist. Wenn die Einstellwelle 42 axial verschoben wird, bewegt sich der Rahmen 27 mit dem Fenster 26 mit, wobei das in Fig. 1 links liegende Ende des Sichtfensters jeweils im Bereich der Ebene des Einstellrades 16 liegt, mit dem die Einstellwelle 42 in Eingriff steht. Der Rahmen 27 bildet somit mit seinem Fenster 26 eine Anzeigevorrichtung, und durch Beobachten des linken Endes des Fensters 26 weiß die Bediehuhgsperson somit in jeder Axialstellung der Einstellwelle 42, welcher Typenträger 20 gerade in die gewünschte Stellung gebracht werden kann. Ein in Fig. 3 erkennbarer Markierungspfeil 29 am Rahmen 27 erleichtert das Erkennen des gerade zu verstellenden Typenträgers 20.

Damit die Bedienungsperson beim Verdrehen der Einstellräder und bei dem damit vorgenommenen Verstellen der Typenträger 20 die einzelnen Verstellvorgänge stets so weit durchführt, bis sich eine Drucktype 22 exakt in der Druckposition an der Umlenkkante 18 befindet, ist ein weiterer Rastmechanismus vorgesehen, der der Bedienungsperson das exakte Einstellen erleichtert. Dieser Rastmechanismus besteht aus einer Schraubenfeder 66, die parallel zur Längsachse der Einstellwelle 42 so am Umfang der Einstellräder 16 ahgeordnet ist, daß sie in die Ausnehmungen 52 am Umfang der Einstellräder 16 teilweise eindringt, was in Fig. 1 deutlich zu erkennen ist. Damit die Einstellräder 16 verdreht werden können, obwohl die Schraubenfeder 66 in ihre Ausnehmungen eingreift, ist die Schraubenfeder 66 auf einem elastisch nachgiebigen Polster 68 gelagert. Beim Verdrehen der Einstellräder 16 kann die Schraubenfeder 66 auf diese Weise ausweichen und sich dabei in das Polster 68 hineindrükkeh. Die Bedienungsperson spürt dadurch beim Verdrehen der Einstellräder in eine position, in der ein zwischen den Ausnehmungen 52 liegender Zahn zur Schraubenfeder 66 hin bewegt wird, zunächst eine Zuhahme der aufzuwendenden Verdrehkraft, die dann wieder abnimmt, wenn die Schraubenfeder in die nächste Ausnehmung 52 eindringt. Die Bedienungsperson spürt also deutliche Kraftspitzen, und sie weiß, daß immer dann, wenn sie eine Kraftspitze überwunden hat, eine Drucktype 22 sich in der exakten Druckposition unterhalb der Umlenkkante 18 befindet.

Die den Abschnitt 45 der Einstellwelle 42 mit dem das Fenster 26 enthaltenden Rahmen 27 verbindende Kappe 64 hat gemäß Fig. 1 und Fig. 3 einen zum Betätigungsknopf hin konischen Verlauf. Sie deckt gemäß Fig. 2 deh oberen Teil des Druckwerks vollständig ab, wenn die Einstellwelle 42 ganz in das Druckwerk eingeschoben ist, wie dies in den Fig. 1 und 3 der Fall ist. Da die Kappe 64 eine geschlossene Fläche bildet, wird das Anfassen und Verdrehen des Betätigungsknopfs 48 nicht behindert, auch wenn der Betätigungsknopf 48 relativ schmal ausgebildet wird, so daß die Fingerkuppen der Bedienungsperson nach innen in Richtung zur Kappe 64 über den Betätigungsknopf 48 hinausragen. Die Fingerkuppen können beim Verdrehen des Betätigungsknopfs 48 ohne weiteres an der glatten Außenfläche der Kappe 64 entlanggleiten. Der seitliche Überstand und die Dicke des Betätigungsknopfs könhen daher klein gehalten werden. Durch Verwendung der konischen Kappe 64 wird außerdem die Stabilität der Verbindung zwischen der Einstellwelle 42 und dem Rahmen 27 erheblich verbessert.

Wie die Fig. 2 und 3 erkennen lassen, trägt die Kappe 64 auch sehr gut dazu bei, das Druckwerk gegen das Eindringen von Verunreinigungen zu schützen, .da im vollständig eingeschobenen Zustand der Einstellwelle deren Lagerbereich gut abgeschlossen ist.

Nach Fig. 1 trägt die Kappe 64 an ihrem dem Rahmen 27 diametral gegenüberliegenden Ende einen Stift 70, der durch eine Durchführung 72 in der Gehäusehälfte 14 hindurch in den von der Schraubenfeder 66 umgebenen Hohlraum ragt. Dieser Stift 70 trägt unter anderem zu einer Verbesserung der Führung der Kappe 64 bei, da deren Rand damit an zwei diametral gegenüberliegenden Stellen beim axialen Verschieben der Einstellwelle geführt wird. Das beschriebene Druckwerk ist dafür bestimmt, in einem Handetikettiergerät eingesetzt zu werden, in der es auf Selbstklebeetiketten Preisaufdrucke u. dgl. erzeugen kann, indem es relativ zum Gehäuse des Geräts in der Ansicht von Fig. 1 nach unten bewegt wird. Die Wand des Gerätegehäuses läuft dabei im Abstand parallel zur Druckwerk-Gehäusehälfte 14, und sie ragt bis kurz unter den Stift 70. Wenn die Einstellwelle 42 aus der in Fig. 1 dargestellten Position nach rechts verschoben wird, damit die weiter rechts liegenden Typenträger 20 verstellt werden können, ragt der Betätigungsknopf unerwünscht weit aus dem Gehäuse des Etikettiergeräts heraus. Der Stift 70 verhindert in dieser Position der Einstellwelle eine Betätigung des Etikettiergeräts, die mit einem Absenken des Druckwerks verbunden ist. Beim Absenken des Druckwerks stößt der Stift 70 nämlich gegen die Wand des Gerätegehäuses, so daß die Bedienungsperson daran erinnert wird, die Einstellwelle erst wieder in die in Fig. 1 dargestellte Position zu bringen, bevor sie das Gerät erneut betätigt.

Der konische Verlauf der Kappenaußenfläche kann dazu ausgenützt werden, in Zusammenwirkung mit der Wand des Geräteghäuses eine automatische Rückstellung der Einstellwelle in die vollständig eingeschobene Position zu bewirken, wenn das Druckwerk beim Betätigen des Geräts abgesenkt wird und die Einstellwelle noch geringfügig herausgezogen ist.

## Patentansprüche

1. Druckwerk mit eihem Gehäuse, in dem mehrere Typenträger angebracht sind, die mit koaxial angeordneten, jeweils eine Mittelbohrung aufweisenden Einstellrädern in einer Antriebsverbindung stehen, einer Einstellwelle, die in dem von den Mittelbohrungen der Einstellräder gebildeten Raum axial verschiebbar und verdrehbar angeordnet ist und durch axiales Verschieben mit jedem der Einstellräder in eine Antriebsverbindung bringbar ist, einem auf einem Endabschnitt der Einstellwelle angebrachten Betätigungsknopf zum Verschieben und Verdrehen der Einstellwelle und einer Anzeigevorrichtung, die in dem Gehäuse parallel zur Einstellwelle verschiebbar angeordnet ist und mit dem einen Endabschnitt der Einstellwelle so verbunden ist, daß sich diese relativ zu ihr verdrehen, aber nur gemeinsam mit ihr axial verschieben kann, wobei die Anzeigevorrichtung den Typenträgern so zugeordnet ist, daß ihre Stellung erkennen läßt, welcher Typenträger in der jeweiligen Axialpositon der Einstellwelle über die Antriebsverbindung zwischen dieser und einem Einstellrad sowie zwischen dem Einstellrad und dem Typenträger verstellt werden kann, dadurch gekennzeichnet, daß die Verbindung zwischen dem den Betätigungsknopf (48) tragenden Endabschnitt (45) der Einstellwelle (42) und der Anzeigevorrichtung (26,27) von einer kreisförmigen Kappe (64) gebildet ist, die mit einer Nabe (62) auf dem Endabschnitt (45) der Einstellwelle (42) gelagert ist und an deren Rand die Anzeigevorrichtung (26, 27) befestigt ist.

2. Druckwerk nach Anspruch 1, dadurch gekennzeichnet, daß die Kappe (64) die Form eines sich zur Nabe (62) hin verjüngenden Kegels hat.

3. Druckwerk nach Anspruch 1 oder 2, dadurch gekennzeichnet, daß die Anzeigevorrichtung (26, 27) einstückig mit der Kappe (64) ausgebildet ist.

4. Druckwerk nach einem der vorhergehenden Ansprüche, dadurch gekennzeichnet, daß am Rand der Kappe (64) an einer der Anzeigevorrichtung (26,27) diametral gegenüberliegenden Stelle ein parallel zur Einstellwelle (42) verlaufender Stift (70) angeformt ist, der in eine im Gehäuse (14) angebrachte Durchführung (72) ragt.

## Revendications

1. Dispositif d'impression comportant un boîtier dans lequel sont placés plusieurs supports de caractères qui sont en liaison d'entraînement avec des roues de réglage, disposées coaxialement, présentant chacune un perçage central, comportant un arbre de réglage qui est 200 placé coulissant axialement et tournant, dans l'espace formé par les perçages centraux des roues de réglage, et qui peut être amené dans une liaison d'entraînement avec chacune des roues de réglage, par coulissement axial, comportant un bouton de commande, placé sur une portion terminale de l'arbre de réglage, pour faire coulisser et tourner l'arbre de réglage, ainsi qu'un dispositif d'affichage qui est placé coulissant dans le boîtier, parallèlement à l'arbre de réglage, et qui est relié à une portion terminale de l'arbre de réglage, de manière que celui-ci puisse tourner par rapport au dispositif d'affichage, mais ne puisse coulisser axialement qu'avec lui, le dispositif d'affichage étant associé aux supports de caractères, de manière que sa position permette de voir quel support de caractères peut être amené dans la position axiale respective de l'arbre de réglage, par l'intermédiaire de la liaison d'entraînement entre celui-ci et une roue de réglage, ainsi qu'entre la roue de réglage et le support de caractères, caractérisé en ce que la liaison entre la portion terminale (45) de l'arbre de réglage (42), portant le bouton de commande (48), et le dispositif d'affichage (26, 27), est formée par un capuchon circulaire (64) qui est monté, par un moyeu (62), sur la portion terminale (45) de l'arbre de réglage (42) et sur le bord duquel est fixé le dispositif d'affichage (26, 27).

2. Dispositif d'impression selon la revendication 1, caractérisé en ce que le capuchon (64) a la forme d'un cône se rétrécissant vers le moyeu (62).

3. Dispositif d'impression selon la revendication 1 ou 2, caractérisé en ce que le dispositif d'affichage (26, 27) est réalisé d'une seule pièce avec le capuchon (64).

4. Dispositif d'impression selon l'une des revendications précédentes, caractérisé en ce qu'une broche (70), parallèle à l'arbre de réglage (42), qui pénètre dans un perçage (72) pratiqué dans le boîtier (14), est formée sur le bord du capuchon (64), en un point diamétralement opposé à l'un des dispositifs d'affichage (26, 27).

## Claims

1. Printing mechanism comprising a housing in which a plurality of type carriers are disposed, which are in a drive connection with coaxially arranged setting wheels each having a center bore, a setting shaft, which is arranged axially displaceably and rotatably in the space formed by the center bores of the setting wheels and adapted to be brought by axial displacement into a drive connection with each of the setting wheels, an actuating knob disposed on an end portion of the setting shaft for displacement and rotation of the setting shaft end an indicating means disposed in the housing displaceable in parallel to the setting shaft and connected to one end of the setting shaft in such a manner that the latter can rotate relatively thereto, but is only displaceable jointly therewith, the indicating means being associated with the type carriers in such a manner that its position shows which type carrier in the respective axial position of the setting shaft can be adjusted via the drive connection between the latter and a setting wheel and between the setting wheel and the type carrier, characterized in that the connection between the end portion (45) of the setting shaft (42) carrying the actuating knob (48) and the indicating means (26, 27) is formed by a circular cap (64) which is journaled on the end portion (45) of the setting shaft (42) by means of a hub (62) and on the edge of which the indicating means (26, 27) is secured.

2. Printing mechanism according to claim 1, characterized in that the cap (64) has the form of a cone tapering towards the hub (62).

3. Printing mechanism according to claim 1 or 2, characterized in that the indicating means (26, 27) is made integral with the cap (64).

4. Printing mechanism according to any one of the preceding claims, characterized in that at the edge of the cap (64) at a point diametrically opposite the display means (26, 27) a pin (70) is integrally formed which extends parallel to the setting shaft (42) and projects into a passage (72) disposed in the housing (14).
